# EUROPÄISCHE PATENTSCHRIFT

(11) **EP 2 161 356 B1**
(45) Veröffentlichungstag und Bekanntmachung des Hinweises auf die Patenterteilung: **31.10.2012**
(21) Anmeldenummer: 08015531.0
(22) Anmeldetag: 03.09.2008
(51) Int. Cl.: D01H 5/72, D01H 13/14

(54) **Spinnmaschine mit einer pneumatischen Verdichtungseinrichtung**
Spinning frame with a pneumatic condensing device
Machine à filer doté d'un dispositif de condensation pneumatique

(43) Veröffentlichungstag der Anmeldung: 10.03.2010
(73) Patentinhaber: MASCHINENFABRIK RIETER AG, 8406 Winterthur (CH)
(72) Erfinder: Schneider, Gabriel, 8400 Winterthur (CH)

(56) Entgegenhaltungen:
- EP-A- 1 006 224
- EP-A- 1 352 999
- DE-A1- 10 022 428
- DE-A1- 10 348 225

## Beschreibung

Die Erfindung betrifft eine Spinnmaschine enthaltend eine Mehrzahl von Spinnstellen mit jeweils einem Streckwerk, einer pneumatischen Verdichtungseinrichtung und einer Drallerzeugungseinrichtung für jeweils mindestens einen Faserverband, wobei mehrere solche Einrichtungen nebeneinander in der Spinnmaschine angeordnet sind, und die Verdichtungseinrichtung eine besaugte Verdichtungsfläche zum Verdichten des über die Verdichtungsfläche geführten Faserverbandes und eine Saugeinrichtung enthält, über welche die durch die besaugte Verdichtungsfläche in die Saugeinrichtung strömende Saugluft abgeführt wird.

Spinnmaschinen, insbesondere Ringspinnmaschinen, mit pneumatischen Verdichtungseinrichtungen sind aus dem Stand der Technik bekannt. Die pneumatische Verdichtungseinrichtung dient dem Zweck des Verdichtens eines verstreckten Faserverbandes, wobei durch Ausüben eines Saugzuges auf den Faserverband abstehende Randfasern zum Faserverband hin geführt werden und der Faserverband ganz allgemein kompaktiert wird. Dank dem pneumatischen Verdichtungsprozess lässt sich ein feines Garn von geringer Haarigkeit herstellen.

Es sind verschiedene Ausführungsformen von pneumatischen Verdichtungseinrichtungen aus dem Stand der Technik bekannt. So wird z. B. in der DE-A-198 19 019 und der DE-A-196 37 828 eine pneumatischen Verdichtungseinrichtung offenbart, die eine Verdichtungstrommel in Ausführung einer Siebtrommel und einen in die Siebtrommel einführbaren Saugeinsatz mit Schlitzöffnung beschreiben. Die Siebtrommel weist eine drehbare und mit Durchbrüchen durchsetzte Umfangsfläche auf, welche die Verdichtungsfläche ausbildet, über die das zu verdichtende Faserband geführt wird. Zur Aufnahme des Saugeinsatzes weist die Siebtrommel einen ringförmigen Hohlraum aus, welcher in Achsrichtung der Trommel zu einer Seite hin offen ist. Durch diese seitliche Öffnung ist der Saugeinsatz eingeschoben und stationär unterhalb der mit Durchbrüchen durchsetzen Umfangsfläche gelagert. Der Saugeinsatz ist an eine Saugleitung angeschlossen, über welche ein von einer Unterdruckquelle erzeugter Saugzug angelegt wird. Die Verdichtungswirkung wird dadurch erreicht, indem Umgebungsluft durch die Durchbrüche im Aussenumfang der Siebtrommel und den Saugschlitz des darunter liegenden Saugeinsatzes in die Saugleitung abgesaugt wird.

Fällt nun die Saugwirkung aus oder wird diese reduziert, so verschlechtert sich entsprechend die Verdichtungswirkung oder bleibt gänzlich aus, wodurch die Haarigkeit des Garnes zunimmt. Es kann nun vorkommen, dass es im Inneren der Saugeinrichtung, insbesondere im Inneren des Saugeinsatzes, zu einer Verstopfung augrund einer Ansammlung von angesaugtem Faserflug und anderem Schmutz kommt. Diese Verstopfung führt zu einer Reduktion oder zu einem Ausbleiben der Saugleistung an der Verdichtungsfläche und somit zu einer Verschlechterung der Garnqualität. Durch die Herausnahme und Reinigung des Saugeinsatzes können solche Verstopfungen relativ schnell und ohne grossen Aufwand beseitigt werden.

Das Problem liegt jedoch darin, dass eine solche Verstopfung bzw. das Ausbleiben des Saugzuges an der Verdichtungsfläche von Auge kaum erkennbar ist. Die Störung wird erst spät, nämlich bei der Feststellung der schlechten Garnqualität erkannt.

Aufgabe vorliegender Erfindung ist es daher, eine Einrichtung vorzuschlagen, mittels welcher eine verminderte oder ausbleibende Saugleistung an der Verdichtungsfläche der Verdichtungseinrichtung leicht erkannt und entsprechend schnell behoben werden kann, so dass die Qualität des produzierten Garnes möglichst wenig beeinträchtigt wird.

Die Aufgabe wird dadurch gelöst, dass der Saugeinrichtung Unterdruckanzeigemittel zur optischen Anzeige eines an der betreffenden Spinnstelle ab- oder ausfallenden Unterdruckes bzw. Saugzuges und dadurch verminderten Verdichtungssaugleistung zugeordnet sind, wobei die Unterdruckanzeigemittel ein Anzeigeelement und auf das Anzeigeelement wirkende Rückstellmittel enthalten, wobei der Unterdruck auf das Anzeigeelement eine Kraft ausübt, und die Rückstellmittel eine, dem Unterdruck entgegen gerichtete Kraft auf das Anzeigeelement ausüben, und der Unterdruck und die Rückstellmittel derart miteinander zusammenwirken, dass bei Abnahme des Unterdrucks bzw. des Saugzuges oder bei Unterschreitung eines Schwellenwertes für den Unterdruck bzw. Saugzug, das Anzeigeelement aufgrund der Rückstellkraft der Rückstellmittel seine Form ändert.

Gemäss einer ersten Ausführungsform der Erfindung beinhalten die Anzeigemittel einen formveränderbaren Körper, auf welchen ein Saugzug bzw. Unterdruck ausgeübt wird, der eine Änderung der Form bzw. der Grösse des Körpers bewirkt. Der Körper oder Teile davon verfügen über ein Rückstellvermögen, welches dem Saugzug bzw. Unterdruck entgegenwirkt, so dass bei Abnahme des Unterdrucks bzw. des Saugzuges die Form des Körpers aufgrund der auf den Körper wirkenden Rückstellkräften kontinuierlich oder sprunghaft verändert wird.

Gemäss einer Weiterentwicklung der ersten Ausführungsform besteht der Körper oder Teile davon aus einem flexiblen Material mit Rückstellvermögen. Der Körper ist unter atmosphärischen Druckbedingungen formstabil und bei Ausüben eines Saugzuges bzw. Unterdruck in seiner Form bzw. Grösse veränderbar. Das flexible Material kann z. B. gummielastische oder federelastische Eigenschaften haben, welche eine entgegen des Unterdruckes bzw. des Saugzuges wirkende Rückstellkraft auf den formveränderbaren Körper ausüben.

Gemäss einer ersten Variante der ersten Ausführungsform beinhalten die Anzeigemittel einen formveränderbaren Hohlkörper, welcher an die Saugeinrichtung angebracht ist, derart dass in dessen Hohlraum ein Saugzug ausgeübt wird, mittels welchem die Form bzw. Grösse des Hohlkörpers verändert wird. Die Beschaffenheit des Hohlkörpers ist dergestalt, dass bei Abnahme des Unterdrucks bzw. des Saugzuges die Form des Hohlkörpers aufgrund der auf den Hohlkörper wirkenden Rückstellkräften verändert wird. Die Formveränderung liegt bevorzugt in einer Ausdehnung, Auswölbung oder Entfaltung der Hohlkörperwände, d.h. in einer Volumenvergrösserung des Körpers aufgrund der auf den Körper wirkenden Rückstellkräfte. Der Hohlkörper ist bevorzugt formstabil bei herrschenden atmosphärischen Druckbedingungen innerhalb und ausserhalb des Hohlkörpers.

Der Hohlkörper liegt bevorzugt in der Form eines zylinderförmigen Faltenbalges vor, dessen Faltenbalgstruktur über ein Rückstellvermögen verfügt. Bei der Anwendung eines bestimmten Unterdruckes bzw. Saugzuges faltet sich der Faltenbalg unter Verkleinerung seines Volumens zusammen. Bei Abnahme des Unterdruckes bzw. des Saugzuges entfaltet sich der Faltenbalg unter Volumenzunahme aufgrund der wirkenden Rückstellkräfte in Zylinderachsrichtung. Auf diese Weise wird optisch eine Funktionsstörung im Bereich der Verdichtungsfläche angezeigt.

Der Hohlkörper kann auch ein ballonförmiger Körper sein, dessen Hülle über ein Rückstellvermögen verfügt, welches dem Unterdruck bzw. dem Saugzug entgegenwirkt, so dass sich bei Abnahme des Unterdrucks bzw. des Saugzuges die Ballonhülle nach aussen entfaltet bzw. wölbt.

Gemäss einer zweiten Variante der ersten Ausführungsform liegt das Anzeigeelement in Form einer kalottenförmigen Membran vor, welche über ein Rückstellvermögen verfügt, das dem Unterdruck bzw. dem Saugzug entgegenwirkt, so dass bei Unterschreiten eines Grenzwertes für den Unterdruck bzw. für den Saugzug die Membran umgestülpt wird. Das Rückstellvermögen wird durch eine axiale Vorspannung der Membran begründet. Die Membran weist dazu bei ihrer durch Veränderung des Unterdruckes bzw. des Saugzuges ausgelösten Formänderung einen Umspringpunkt oder Umschlagpunkt ("mechanischer Totpunkt") auf, bei welchem die Membran sprungartig von einer konkaven Form in eine konvexe Form umspringt. Die Membran ist so beschaffen und an der Saugeinrichtung angeordnet, dass diese bei herrschendem Saugzug von aussen betrachtet konkav nach innen geformt ist und bei fehlendem oder zu geringem Saugzug konvex nach aussen geformt ist. Während ein aussen stehender Betrachter die konkave Einwölbung der Membran kaum wahrnimmt, sticht diesem die konvex nach aussen gewölbte Membran bei Nachlassen des Saugzuges sofort ins Auge. Die Wahrnehmung kann noch mittels einer Einfärbung der Membran durch eine auffällige Signalfarbe verstärkt werden.

Die Verdichtungseinrichtung kann eine drehbare Verdichtungstrommel mit einem, vorzugsweise ringförmigen, Hohlraum sowie mit einer, die Verdichtungsfläche ausbildende und mit Durchbrüchen versehene Umfangsfläche beinhalten. Die Saugeinrichtung umfasst einen Saugeinsatz mit Saugöffnung, welcher in den Hohlraum der Verdichtungstrommel eingeführt und darin stationär gelagert ist. Die Unterdruckanzeigemittel sind am Saugeinsatz angebracht, wobei das Anzeigeelement seitlich ausserhalb der Verdichtungstrommel angeordnet ist.

Gemäss einer alternativen Ausführung enthält die Verdichtungseinrichtung ein umlaufendes, perforiertes Verdichtungsriemchen, dessen Umfangfläche die Verdichtungsfläche ausbildet. Die Saugeinrichtung umfasst einen stationär gelagerten Saugeinsatz mit Saugöffnung, über welche das Verdichtungsriemchen geführt ist. Die Unterdruckanzeigemittel sind am Saugeinsatz angebracht, wobei das Anzeigeelement seitlich ausserhalb des Umlaufbereichs des Verdichtungsriemchens angeordnet ist.

Die Unterdruckanzeigemittel sind bevorzugt in einem vorderen Endabschnitt des Saugeinsatzes, in Fliessrichtung des Faserverbandes betrachtet, angebracht.

Die Erfindung betrifft im weiteren auch eine Saugeinrichtung für eine pneumatische Verdichtungseinrichtung einer Spinnmaschine. Die Erfindung zeichnet sich, dadurch aus, dass die Saugeinrichtung Unterdruckanzeigemittel zur optischen Anzeige eines an der betreffenden Spinnstelle abfallenden Unterdruck bzw. Saugzuges und dadurch verminderten Verdichtungssaugleistung enthält, wobei die Unterdruckanzeigemittel ein Anzeigeelement und auf das Anzeigeelement wirkende Rückstellmittel enthalten, wobei der Unterdruck auf das Anzeigeelement eine Kraft ausübt, und die Rückstellmittel eine, dem Unterdruck entgegen gerichtete Kraft auf das Anzeigeelement ausüben, und der Unterdruck und die Rückstellmittel derart miteinander zusammenwirken, dass bei Abnahme des Unterdrucks bzw. des Saugzuges oder bei Unterschreitung eines Schwellenwertes für den Unterdruck bzw. Saugzug, das Anzeigeelement aufgrund der Rückstellkraft der Rückstellmittel seine Form ändert.

Ferner betrifft die Erfindung auch ein Unterdruckanzeigemittel für die Saugeinrichtung einer pneumatische Verdichtungseinrichtung einer Spinnmaschine zur optischen Anzeige eines an der betreffenden Spinnstelle abfallenden Unterdruck bzw. Saugzuges und dadurch verminderten Verdichtungssaugleistung enthält, wobei die Unterdruckanzeigemittel ein Anzeigeelement und auf das Anzeigeelement wirkende Rückstellmittel enthalten, welche dem Unterdruck bzw. dem Saugzug entgegenwirken, wobei der Unterdruck auf das Anzeigeelement eine Kraft ausübt, und die Rückstellmittel eine, dem Unterdruck entgegen gerichtete Kraft auf das Anzeigeelement ausüben, und der Unterdruck und die Rückstellmittel derart miteinander zusammenwirken, dass bei Abnahme des Unterdrucks bzw. des Saugzuges oder bei Unterschreitung eines Schwellenwertes für den Unterdruck bzw. Saugzug, das Anzeigeelement aufgrund der Rückstellkraft der Rückstellmittel seine Form ändert.

Die Spinnmaschine kann eine Ringspinn-, Trichterspinn, Glockenspinn- oder Topfspinnmaschine sein.

Die Erfindung wird nun nachfolgend anhand von Zeichnungen näher erläutert. Es zeigen:
- Fig. 1a-b:: eine perspektivische Ansicht eines Saugeinsatzes mit Unterdruckanzeigemit- tel;
- Fig. 2:: eine Frontansicht zweier Verdichtungseinrichtungen an einer Spinnstelle;
- Fig. 3a-b:: eine perspektivische Ansicht einer weiteren Ausführungsform von Unter- druckanzeigemitteln;
- Fig. 4a-b:: eine perspektivische Ansicht einer weiteren Ausführungsform von Unter- druckanzeigemitteln;
- Fig. 5a-c:: eine perspektivische Ansicht einer weiteren Ausführungsform von Unter- druckanzeigemitteln;
- Fig. 6a-b:: eine perspektivische Ansicht einer weiteren Ausführungsform von Unter- druckanzeigemitteln;
- Fig. 7:: eine Seitenansicht einer zur Ansichtsseite hin offenen Siebstrommel.

Der in den Fig 4a, b dargestellte Gegenstand fällt nicht unter die vorliegenden Ansprüche.

Figur 1a zeigt eine Saugeinrichtung 9 mit einem Saugeinsatz 1 und einer an den Saugeinsatz 1 anschliessenden Saugleitung 11 für eine pneumatische Verdichtungseinrichtung. Der Saugeinsatz 1 weist einen Saugschlitz 2 auf, durch welchen die von der Verdichtungsfläche (nicht gezeigt) abgesaugte Luft (Pfeil 6) abgeführt wird. Die Luft wird durch den Saugeinsatz 1 und die Saugleitung 11 einem Absaugkanal zugeführt (Pfeil 7).

An einem, in Faserflussrichtung 17 liegenden Endabschnitt des Saugeinsatzes 1 sind Unterdruckanzeigemittel 10 mit einem seitlich angeordneten, zylinderförmigen Faltenbalg 5 angebracht. Der Faltenbalg ist über Verbindungsmittel 3, 4 mit dem Saugeinsatz 1 verbunden. Die Verbindungsmittel 3, 4 umfassen einen Aufsatz 3, welcher auf den Saugeinsatz 1 aufgebracht und über eine Schnappverbindung oder Klebverbindung mit diesem verbunden ist. Der Aufsatz 3 enthält eine Verbindungsschnittstelle 4, an welche der Faltenbalg 5 am Aufsatz 3 angebracht ist. Der Aufsatz 3 ist Teil der Unterdruckanzeigemittel 10. Die Verbindungsschnittstelle 4 weist einen Durchgang vom Saugeinsatz 1 zum Anzeigemittel 5 für die Saugluft 8 auf. Gemäss einer alternativen Lösung (nicht gezeigt) wird auf einen Aufsatz verzichtet, vielmehr sind der Aufsatz 3 und die Verbindungsschnittstelle 4 für die Unterdruckanzeigemittel 10 in den Saugeinsatz 1 integriert.

Die beiden vorgenannten Lösungen betreffend den separaten oder in den Saugeinsatz integrierten Aufsatz 3 bzw. Verbindungsschnittstelle 4 gelten auch für die nachfolgend beschriebenen Ausführungsformen gemäss den Figuren 3, 4, 5 und 6.

Die Figur 1b zeigt eine Anordnung gemäss Figur 1a, bei welcher jedoch kein oder nur ein reduzierter Unterdruck bzw. Saugzug im Saugeinsatz 1 herrscht. Der Faltenbalg 5 ist deshalb aufgrund der entgegen des Saugzuges auf die Balgstruktur wirkenden Rückstellkraft in axialer Richtung unter Volumenvergrösserung entfaltet.

Dank dem auffälligen Volumenunterschied des Faltenbalges 5, welcher zwischen den Zuständen gemäss Fig. 1 a und 1 b herrscht, ist für das Bedienpersonal eine ausbleibende oder reduzierte Verdichtungsleistung an einer Spinnstelle schnell und eindeutig erkennbar.

Die Figur 2 zeigt die Anordnung gemäss Figur 1 a und 1 b an der Verdichtungseinrichtung 21 einer Zwillingsspinnstelle. Die Verdichtungseinrichtung 21 umfasst pro Spinnstelle eine auf einem angetriebenen Unterzylinder 23 gelagerte Siebtrommel 26a, 26b. Die Siebtrommel 26a, 26b weist eine rotierende Mantelfläche 90 auf (siehe auch Fig. 7), welche die Verdichtungsfläche 27a, 27b ausbilden. Die Mantelfläche 90 ist mit Durchbrüchen 28a, 28b versehen, durch welche die Verdichtungsfläche 27a, 27b besaugt wird. Der Saugeinsatz 1 a, 1 b (gestrichelt) ist in eine ringförmige Ausnehmung 91 in der Siebtrommel 26a, 26b seitlich eingeführt, wobei die Mantelfläche 90 die äussere Begrenzung der ringförmigen Ausnehmung bildet. Der Saugeinsatz 1 liegt mit seiner Saugöffnung 2a, 2b direkt unter der Mantelfläche 90.

Der zu verdichtende Faserverband 29a, 29b wird in Faserflussrichtung 17 aus dem Streckwerk (nicht gezeigt) durch die von der Siebtrommel 26a, 26b und einer Streckwerks-Ausgangsoberwalze 25a, 25b gebildete Klemmlinie auf die Verdichtungsfläche 27a, 27b geführt. Der zu verdichtende Faserverband 29a, 29b wird auf die Verdichtungsfläche 27a, 27b geführt, pneumatisch verdichtet und verlässt die Verdichtungseinrichtung 21 über den durch die Drehsperrwalze 30a, 30b und der Siebtrommel 26a, 26b gebildeten Drehsperrspalt in Richtung eines Drallerzeugungsorganes (nicht gezeigt). Das Drallerzeugungsorgan bewirkt die Eindrehung des Faserbandes zu einem Garn. Dies geschieht bei Ringspinnmaschinen z. B. mittels eines Ring-Läufer-Systems, welches mit einer sich drehenden Spindel zusammenwirkt.

Die Drehsperrwalzen 30a, 30b und Lieferwalzen 25a, 25b werden in bekannter Art und Weise von einem Führungsarm 22, 24 gehaltert, welcher die Oberwalzen 30a, 30b; 25a, 25b auf die darunter liegende Siebtrommel 26a, 26b drücken. Im weiteren ist jeder Spinnstelle ausgangs Drehsperrspalt in ebenfalls bekannter Weise ein Fadenabsaugrohr 31 a, 31b zugeordnet.

Die Saugeinsätze 1 a, 1 b sind seitlich in die Siebtrommel 26a, 26b eingeschoben. Der Faltenbalg 5a, 5b ist seitlich am Saugeinsatz 1 a, 1 b in Richtung der seitlichen Siebtrommelöffnung angeordnet, so dass der Faltenbalg 5a im entfalteten Zustand seitlich der Siebtrommel 26a, 26b vorsteht. Der entfaltete Zustand des Faltenbalges 5a wird bei fehlender oder mangelhafter Saugleistung durch die Verdichtungseinrichtung 21 ausgelöst. Wie auf der Figur 2, welche die Verdichtungseinrichtung 21 in Frontansicht, d.h. aus der Perspektive des Bedienpersonals darstellt, zu sehen ist, ist eine mangelhafte Absaugleistung an der Spinnstelle sofort am vorstehenden Faltenbalg 5a erkennbar. An der benachbarten Spinnstelle, wo die Saugleistung nicht beeinträchtigt ist, ist der Faltenbalg 5b durch die Saugwirkung zusammengefaltet und daher optisch nicht oder nur schlecht wahrnehmbar.

Die Anordnung gemäss Figur 2 kann übrigens auch auf die Ausführungsvarianten gemäss den Figuren 3, 4, 5 und 6 zutreffen. Die Ausführungsformen gemäss den Figuren 3, 4, 5 und 6 zeigen ebenfalls Unterdruckanzeigemittel 16, 49, 59, 79 mit einem Aufsatz 13, 43, 53, 73 und entsprechenden Verbindungsschnittstellen 14, 44, 54, 74. Die Verbindungsschnittstellen 14, 44, 54, 74 weisen Durchgänge vom Saugeinsatz (nicht gezeigt) zum Anzeigeelement 15, 46, 55, 75 für die Saugluft 18, 48, 58, 78 auf.

Die Ausführungsvariante gemäss den Figuren 3a, 3b umfasst ein ballonförmiges Anzeigeelement 15 mit einer flexiblen Hülle, welche ein entgegen dem Saugzug wirkendes Rückstellvermögen aufweist. Dank dem Rückstellvermögen liegt der Ballonkörper bei herrschendem Umgebungsdruck in seinem Hohlraum in seiner entfalteten Grösse gemäss Figur 3b vor. Wird nun im Inneren des Ballonkörpers 15 ein Saugzug 18 angelegt, wie dies beim Verdichtungsprozess geschieht, bewirkt nun ein gegenüber dem Umgebungsdruck im Inneren des Hohlraumes entstehender Unterdruck, dass sich die Ballonwand nach innen wölbt bzw. faltet und der Hohlraum verkleinert wird (Fig. 3a). Sobald der Saugzug ausbleibt bzw. verringert wird, faltet bzw. wölbt sich die Ballonhülle aufgrund der Rückstellkräfte unter Vergrösserung des Hohlraumvolumens wieder nach aussen und wird dadurch für das Bedienpersonal sichtbar. Das Rückstellvermögen wird hier durch flexible und ggf. elastische Ausgestaltung der Ballonhülle erreicht.

In einer Weiterentwicklung der Ausführungsvariante nach Figur 3 ist der Ballonkörper 55, 55a, 55b gemäss Figur 5a-c in einem hülsenförmigen Führungskörper 56 mit einer Ausnehmung 57 angeordnet. Der im Inneren des Ballonkörpers 55b angelegte Saugzug 18 bewirkt, dass sich die Ballonwand nach innen wölbt bzw. faltet und der Hohlraum verkleinert wird (Figur 5c), so dass der Ballonkörper 55b in der Ausnehmung kaum oder nicht sichtbar ist. Sobald der Saugzug 18 ausbleibt bzw. verringert wird, faltet bzw. wölbt sich die Ballonhülle 55a aufgrund der Rückstellkraft der Ballonwand unter Vergrösserung des Hohlraumvolumens nach aussen und nimmt den Platz in der Ausnehmung 57 des hülsenförmigen Körpers 56 in Anspruch (Figur 5b). Sobald der Platz in der Ausnehmung 57 durch den Ballonkörper 55a eingenommen ist, wird dieser für das Bedienpersonal gut sichtbar. Die Ausnehmung 57 bzw. der Hülsenkörper 56 ist dabei so an der Spinnstelle bzw. am Saugeinsatz angeordnet, dass das Bedienpersonal bei der Kontrolle der Spinnstelle seitlich an die Ausnehmung 57 blickt, welche dann als U-, C-oder V-förmige Eintiefung am Hülsenkörper 56 wahrnehmbar ist (Figur 5b, 5c). Die Ausnehmung kann jedoch auch als seitlich wahrnehmbare einseitig oder durchgängige Öffnung im Hülsenkörper vorliegen, welche so angeordnet ist, dass das Bedienpersonal frontal auf diese blickt (nicht gezeigt).

Die Ausführungsvariante gemäss den Figuren 4a und 4b zeigt einen in einem zylindrischen Röhrchen 45 frei beweglichen, kugelförmigen Rollkörper 46 gemäss der ersten Ausführungsform. Das zylindrische Röhrchen 45 ist ein geschlossener Hohlkörper, welcher über eine Verbindungsschnittstelle 44 und einen Aufsatz 43 an den Saugeinsatz (nicht gezeigt) angeschlossen ist. Der Hohlraum des zylindrischen Röhrchens 45 und des Saugeinsatzes sind über einen Luftdurchlass miteinander kommunizierend verbunden. Das Röhrchen 45 kann ferner an seinem freien Ende einen Luftdurchlass 47 zur atmosphärischen Umgebung aufweisen. Das Röhrchen 45 steigt von seinem freien Ende zur Verbindungsschnittstelle 44 hin an, so dass der Verschiebekörper 46 aufgrund der auf ihn wirkenden Schwerkraft geneigt ist nach unten zum freien Ende des Röhrchens 45 hin zu rollen. Im störungsfreien Betrieb wird der Rollkörper 46 jedoch durch den entgegen der Schwerkraft wirkenden Saugzug 48 zur Verbindungsschnittstelle 44 hin gezogen. Bleibt der Saugzug 48 jedoch aus oder unterschreitet dieser einen gewissen Schwellenwert, so verschiebt sich der Rollkörper 46 in Richtung freien Ende des Röhrchens 45 und zeigt auf diese Weise das Vorliegen einer Verdichtungsstörung an.

Die Ausführungsvariante gemäss den Figuren 6a und 6b zeigt ein Anzeigeelement 75 in Form einer kalottenförmigen Membran, welche über eine Verbindungsschnittstelle 74 und einen Aufsatz 73 mit einem Saugeinsatz (nicht gezeigt) verbunden ist. Die Membran 75 ist flexibel und trennt den besaugten Hohlraum des Saugeinsatzes von der atmosphärischen Umgebung ab. Die Membran 75 weist ein Rückstellvermögen auf, welches diese bei beidseitigen atmosphärischen Bedingungen nach aussen wölben lässt. Diesem Rückstellvermögen wirkt der Saugzug 78 entgegen, welcher die Membran nach innen zum Saugeinsatz hin zieht. Zwischen diesen beiden Positionen weist die Membran einen Umspringpunkt auf, über welchen die Membran von einer Lage in die andere springt. Bleibt der Saugzug 78 nun aus oder unterschreitet dieser einen gewissen Schwellenwert, so springt die Membran nach aussen und wölbt sich entsprechend. Auf diese Weise wird dem Spinnpersonal das Vorliegen einer Verdichtungsstörung angezeigt.

Die Figur 7 zeigt die Siebtrommel 26a, 26b gemäss Figur 2 in einer Seitenansicht. Die Siebtrommel ist zur Ansichtsseite hin offen. Dies entspricht gemäss Figur 2 der zum Belastungsarm 22, 24 weisenden Seite an der Spinnstellenpaarung. Das Unterdruckanzeigeelement 5a, 5b ist zu dieser seitlichen Öffnung hin am unteren Endabschnitt des Saugeinsatzes 1a, 1 b angeordnet und erstreckt sich in entfaltetem bzw. expandiertem Zustand, d.h. bei Vorliegen einer Verdichtungsstörung seitlich ausserhalb der Siebtrommel 26a, 26b. Am oberen Endabschnitt des Saugeinsatzes 1 a, 1 b ist die Saugleitung 11 angeordnet.

## Patentansprüche

1. Spinnmaschine enthaltend eine Mehrzahl von Spinnstellen mit jeweils einem Streckwerk, einer pneumatischen Verdichtungseinrichtung (21) und einer Drallerzeugungseinrichtung für jeweils mindestens einen Faserverband (29a, 29b), wobei mehrere solche Einrichtungen nebeneinander in der Spinnmaschine angeordnet sind, und die Verdichtungseinrichtung (21) eine besaugte Verdichtungsfläche (27a, 27b) zum Verdichten des über die Verdichtungsfläche (27a, 27b) geführten Faserverbandes (29a, 29b) und eine Saugeinrichtung (9) enthält, über welche die durch die besaugte Verdichtungsfläche (27a, 27b) in die Saugeinrichtung (9) strömende Saugluft abgeführt wird, wobei
der Saugeinrichtung (9) Unterdruckanzeigemittel (10, 16, 49, 59, 79) zur optischen Anzeige eines an der betreffenden Spinnstelle ab- oder ausfallenden Unterdruckes bzw. Saugzuges (8, 18, 48, 58, 78) und einer dadurch verminderten Verdichtungssaugleistung zugeordnet sind, wobei die Unterdruckanzeigemittel (10, 16, 49, 59, 79) ein Anzeigeelement (5, 15, 46, 55, 75) und auf das Anzeigeelement wirkende Rückstellmittel enthalten, wobei der Unterdruck auf das Anzeigeelement (5, 15, 46, 55, 75) eine Kraft ausübt, und die Rückstellmittel eine, dem Unterdruck entgegen gerichtete Kraft auf das Anzeigeelement (5, 15, 46, 55, 75) ausüben, **dadurch gekennzeichnet, dass** der Unterdruck und die Rückstellmittel derart miteinander zusammenwirken, dass bei Abnahme des Unterdrucks bzw. des Saugzuges oder bei Unterschreitung eines Schwellenwertes für den Unterdruck bzw. Saugzug, das Anzeigeelement (5, 15, 46, 55, 75) aufgrund der Rückstellkraft der Rückstellmittel seine Form ändert.

2. Spinnmaschine nach Anspruch 1, wobei die Anzeigemittel einen formveränderbaren Körper (5, 15, 55, 75) beinhalten, auf welchen ein Saugzug bzw. Unterdruck ausübbar ist, mittels welchem die Form des Körpers (5, 15, 55, 75) veränderbar ist, und der Körper (5, 15, 55, 75) oder Teile davon über ein Rückstellvermögen verfügt, welches dem Saugzug bzw. Unterdruck entgegenwirkt, so dass bei Abnahme des Unterdrucks bzw. des Saugzuges (8, 18, 58, 78) die Form des Körpers (5, 15, 55, 75) aufgrund der, auf den Körper wirkenden Rückstellkräften kontinuierlich oder sprunghaft veränderbar ist.

3. Spinnmaschine nach Anspruch 2, wobei der Körper (5, 15, 55, 75) oder Teile davon aus einem flexiblen Material mit Rückstellvermögen bestehen, und der Körper (5, 15, 55, 75) unter atmosphärischen Druckbedingungen formstabil und bei Ausüben eines Saugzuges bzw. Unterdruck formveränderbar ist.

4. Spinnmaschine nach einem der Ansprüche 2 oder 3, wobei die Anzeigemittel einen formveränderbaren Hohlkörper (5, 15, 55) beinhalten, in dessen Hohlraum ein Saugzug ausübbar ist, mittels welchem die Form des Hohlkörpers (5, 15, 55) veränderbar ist, und die Beschaffenheit des Hohlkörpers (5, 15, 55) dergestalt ist, dass bei Abnahme des Unterdrucks bzw. des Saugzuges die Form des Hohlkörpers (5, 15, 55) aufgrund der auf den Hohlkörper (5, 15, 55) wirkenden Rückstellkräften veränderbar ist.

5. Spinnmaschine nach Anspruch 4, wobei der Hohlkörper (5) in der Form eines zylinderförmigen Faltenbalges mit Rückstellvermögen vorliegt, welches dem Unterdruck bzw. dem Saugzug entgegenwirkt, so dass bei Abnahme des Unterdrucks bzw. des Saugzuges der Faltenbalg (5) in Zylinderachsrichtung entfaltbar ist.

6. Spinnmaschine nach Anspruch 4, wobei der Hohlkörper (15) ein ballonförmiger Körper ist, der über ein Rückstellvermögen verfügt, welches dem Unterdruck bzw. dem Saugzug entgegenwirkt, so dass bei Abnahme des Unterdrucks bzw. des Saugzuges die Ballonhülle nach aussen wölbbar ist.

7. Spinnmaschine nach einem der Ansprüche 2 oder 3, wobei das Anzeigeelement (75) in Form einer kalottenförmigen Membran vorliegt, welche über ein Rückstellvermögen verfügt, das dem Unterdruck bzw. dem Saugzug entgegenwirkt, so dass bei Unterschreiten eines Schwellenwertes für den Unterdruck bzw. für den Saugzug die Membran (75) umstülpbar ist.

8. Spinnmaschine nach einem der Ansprüche 1 bis 7, wobei die Verdichtungseinrichtung (21) eine drehbare Verdichtungstrommel (26a, 26b) mit einem Hohlraum sowie mit einer, die Verdichtungsfläche (27a, 27b) ausbildenden und mit Durchbrüchen (28a, 28b) versehenen Umfangsfläche, beinhaltet, und die Saugeinrichtung (9) einen Saugeinsatz (1) mit Saugöffnung (2) beinhaltet, welcher in den Hohlraum der Verdichtungstrommel (26a, 26b) eingeführt und darin stationär gelagert ist, und die Unterdruckanzeigemittel (10) am Saugeinsatz (1) angebracht sind, wobei das Anzeigeelement (5) seitlich ausserhalb der Verdichtungstrommel (26a, 26b) angeordnet ist.

9. Spinnmaschine nach Anspruch 8, wobei die Unterdruckanzeigemittel (10) in einem vorderen Endabschnitt des Saugeinsatzes (1), in Fliessrichtung (17) des Faserverbandes (29a, 29b) betrachtet, angebracht sind.

10. Saugeinrichtung (9) für eine pneumatische Verdichtungseinrichtung (21) einer Spinnmaschine, **dadurch gekennzeichnet, dass** die Saugeinrichtung Unterdruckanzeigemittel (10, 16, 49, 59, 79) zur optischen Anzeige eines an der betreffenden Spinnstelle abfallenden Unterdruck bzw. Saugzuges (8, 18, 48, 58, 78) und dadurch verminderten Verdichtungssaugleistung enthält, wobei die Unterdruckanzeigemittel (10, 16, 49, 59, 79) ein Anzeigeelement (5, 15, 46, 55, 75) und auf das Anzeigeelement wirkende Rückstellmittel enthalten, wobei der Unterdruck auf das Anzeigeelement (5, 15, 46, 55, 75) eine Kraft ausübt, und die Rückstellmittel eine, dem Unterdruck entgegen gerichtete Kraft auf das Anzeigeelement (5, 15, 46, 55, 75) ausüben, und der Unterdruck und die Rückstellmittel derart miteinander zusammenwirken, dass bei Abnahme des Unterdrucks bzw. des Saugzuges oder bei Unterschreitung eines Schwellenwertes für den Unterdruck bzw. Saugzug, das Anzeigeelement (5, 15, 46, 55, 75) aufgrund der Rückstellkraft der Rückstellmittel seine Form ändert.

11. Unterdruckanzeigemittel (10, 16, 49, 59, 79) für die Saugeinrichtung (9) einer pneumatische Verdichtungseinrichtung (21) einer Spinnmaschine zur optischen Anzeige eines an der betreffenden Spinnstelle abfallenden Unterdruck bzw. Saugzuges (8, 18, 48, 58, 78) und dadurch verminderten Verdichtungssaugleistung enthält, wobei die Unterdruckanzeigemittel (10, 16, 49, 59, 79) ein Anzeigeelement (5, 15, 46, 55, 75) und auf das Anzeigeelement wirkende Rückstellmittel enthalten, welche dem Unterdruck bzw. dem Saugzug (8, 18, 48, 58, 78) entgegenwirken, wobei der Unterdruck auf das Anzeigeelement (5, 15, 46, 55, 75) eine Kraft ausübt, und die Rückstellmittel eine, dem Unterdruck entgegen gerichtete Kraft auf das Anzeigeelement (5, 15, 46, 55, 75) ausüben, und der Unterdruck und die Rückstellmittel derart miteinander zusammenwirken, dass bei Abnahme des Unterdrucks bzw. des Saugzuges oder bei Unterschreitung eines Schwellenwertes für den Unterdruck bzw. Saugzug, das Anzeigeelement (5, 15, 46, 55, 75) aufgrund der Rückstellkraft der Rückstellmittel seine Form ändert.

## Claims

1. Spinning machine containing a plurality of spinning stations, each with a drafting arrangement, with a pneumatic condensing device (21) and with a twist-generating device for at least one fiber strand (29a, 29b) in each case, a plurality of such devices being arranged next to one another In the spinning machine, and the condensing device (21) containing a suction-subjected condensing surface (27a, 27b) for condensing the fiber strand (29a, 29b) guided via the condensing surface (27a, 27b), and a suction device (9) via which the suction air flowing through the suction-subjected condensing surface (27a, 27b) into the suction device is discharged, whereby
**characterized in that**
the suction device (9) is assigned vacuum indicator means (10, 16, 49, 59, 79) for the visual indication of a vacuum or suction draught (8, 18, 48, 58, 78) failing or ceasing at the respective spinning station and of thereby reduced condensing suction power, the vacuum indicator means (10, 16, 49, 59, 79) containing an indicator element (5, 15, 46, 55, 75) and return means acting on the indicator element, the vacuum exerting a force on the indicator element (5,15, 46, 55, 75), and the return means exerting a force directed counter to the vacuum on the indicator element (5, 15, 46, 55, 75), and the vacuum and return means cooperating with one another in such a way that, if the vacuum or the suction draught decreases or a threshold value for the vacuum or suction draught is undershot, the indicator element (5, 15, 46, 55, 75) changes its form on account of the return force of the return means.

2. Spinning machine according to Claim 1, the indicator means containing a body (5, 15, 55, 75) of variable form, on which can be exerted a suction draught or vacuum, by means of which the form of the body (5, 15, 55, 75) can be varied, and the body (5, 15, 55, 75) or parts thereof having a return capacity which counteracts the suction draught or vacuum, so that, if the vacuum or suction draught (8, 18, 58, 78) decreases, the form of the body (5, 15, 55, 75) can be varied continuously or abruptly on account of the return forces acting on the body.

3. Spinning machine according to Claim 2, the body (5, 15, 55, 75) or parts thereof consisting of flexible material with a return capacity, and the body (5, 15, 55, 75) being dimensionally stable under atmospheric pressure conditions and being of variable form when a suction draught or vacuum is exerted.

4. Spinning machine according to either one of Claims 2 or 3, the indicator means containing a hollow body (5, 15, 55) of variable form, in the cavity of which can be exerted a suction draught, by means of which the form of the hollow body (5, 15, 55) can be varied, and the nature of the hollow body (5, 15, 55) being such that, if the vacuum or suction draught decreases, the form of the hollow body (5, 15, 55) can be varied on account of the return forces acting on the hollow body (5, 15, 55).

5. Spinning machine according to Claim 4, the hollow body (5) being in the form of a cylindrical concertina with a return capacity which counteracts the vacuum or suction draught, so that, if the vacuum or suction draught decreases, the concertina (5) can be unfolded in the axial direction of the cylinder.

6. Spinning machine according to Claim 4, the hollow body (15) being a balloon-shaped body, which has a return capacity which counteracts the vacuum or suction draught so that, if the vacuum or suction draught decreases, the balloon envelope can be curved outwards.

7. Spinning machine according to either one of Claims 2 or 3, the indicator element (75) being in the form of a cap-shaped diaphragm which has a return capacity which counteracts the vacuum or suction draught, so that, if a threshold value for the vacuum or suction draught is undershot, the diaphragm (75) can be overturned.

8. Spinning machine according to one of Claims 1 to 7, the condensing device (21) containing a rotatable condensing drum (26a, 26b) with a cavity and with a circumferential surface forming the condensing surface (27a, 27b) and provided with perforations (28a, 28b), and the suction device (9) containing a suction insert (1) with a suction orifice (2), which suction insert is introduced into the cavity of the condensing drum (26a, 26b) and is mounted stationarily therein, and the vacuum indicator means (10) being attached to the suction insert (1), the indicator element (5) being arranged laterally outside the condensing drum (26a, 26b).

9. Spinning machine according to Claim 8, the vacuum indicator means (10) being attached in a front end portion of the suction insert (1), as seen in the flow direction (17) of the sliver (29a, 29b).

10. Suction device (9) for a pneumatic condensing device (21) of a spinning machine, **characterized in that** the suction device contains vacuum indicator means (10, 16, 49, 59, 79) for the visual indication of a vacuum or suction draught (8, 18, 48, 58, 78) failing at the respective spinning station and of thereby reduced condensing suction power, the vacuum indicator means (10, 16, 49, 59, 79) containing an indicator element (5, 15, 46, 55, 75) and return means acting on the indicator element, the vacuum exerting a force on the indicator element (5, 15, 46, 55, 75), and the return means exerting a force directed counter to the vacuum on the indicator element (5, 15, 46, 55, 75), and the vacuum and the return means cooperating with one another in such a way that, if the vacuum or suction draft decreases or a threshold value for the vacuum or suction draught is undershot, the indicator element (5, 15, 46, 55, 75) changes its form on account of the return force of the return means.

11. Vacuum indicator means (10, 16, 49, 59, 79) for the suction device (9) of a pneumatic condensing device (21) of a spinning machine for the visual indication of a vacuum or suction draught (8, 18, 48, 58, 78) failing at the respective spinning station and of thereby reduced condensing suction power, the vacuum indicator means (10, 16, 49, 59, 79) containing an indicator element (5, 15, 46, 55, 75) and return means acting on the indicator element and counteract the vacuum or suction draught (8, 18, 48, 58, 78), the vacuum exerting a force on the indicator element (5, 15, 46, 55, 75), and the return means exerting a force directed counter to the vacuum on the indicator element (5, 15, 46, 55, 75), and the vacuum and return means cooperating with one another in such a way that, if the vacuum or suction draught decreases or a threshold value for the vacuum or suction draught is undershot, the indicator element (5, 15, 46, 55, 75) changes its form on account of the return force of the return means.

## Revendications

1. Métier à filer comportant une pluralité de points de filage possédant chacun un dispositif d'étirage, un dispositif pneumatique de compactage (21) et un dispositif de torsion pour à chaque fois au moins un groupe de fibres (29a, 29b), dans lequel plusieurs de ces dispositifs sont montés juxtaposés dans le métier à filer et le dispositif de compactage (21) comprend une surface de compactage sous aspiration (27a, 27b) destinée à compacter le groupe de fibres (29a, 29b) guidé sur la surface de compactage (27a, 27b) et un dispositif d'aspiration (9) grâce auquel est évacué l'air d'aspiration s'écoulant dans le dispositif d'aspiration (9) à partir de la surface de compactage soufflée (27a, 27b), dans lequel le dispositif d'aspiration (9) est associé à des moyens d'affichage de la dépression (10, 16, 49, 59, 79) destinés à indiquer visuellement une dépression ou un tirage d'aspiration diminués ou supprimés (8, 18, 48, 58, 78) au niveau du point de filage considéré et une puissance d'aspiration de compactage réduite de ce fait, dans lequel les moyens d'affichage de la dépression (10, 16, 49, 59, 79) comportent un élément d'affichage (5, 15, 46, 55, 75) et des moyens de rappel agissant sur l'élément d'affichage, dans lequel la dépression exerce une force sur l'élément d'affichage (5, 15, 46, 55, 75) et les moyens de rappel exercent sur l'élément d'affichage (5, 15, 46, 55, 75) une force orientée dans le sens opposé à la dépression,
**caractérisé en ce que**
la dépression et les moyens de rappel coopèrent ensemble de manière à ce que, en cas de diminution de la dépression ou du tirage d'aspiration ou en cas de chute de la dépression ou du tirage d'aspiration au-dessous d'une valeur de seuil, l'élément d'affichage (5, 15, 46, 55, 75) change de forme en raison de la force de rappel exercée par les moyens de rappel.

2. Métier à filer selon la revendication 1, dans lequel les moyens d'affichage comportent un corps (5, 15, 55, 75) apte à changer de forme et sur lequel un tirage d'aspiration ou une dépression peut être exercé, grâce à quoi la forme du corps (5, 15, 55, 75) peut varier, et dans lequel le corps (5, 15, 55, 75) ou des parties de celui-ci possèdent une capacité de rappel qui s'oppose au tirage d'aspiration ou à la dépression, si bien que, en cas de diminution de la dépression ou du tirage d'aspiration (8, 18, 48, 58, 78), la forme du corps (5, 15, 55, 75) peut varier en continu ou par échelons en raison des forces de rappel qui s'exercent sur le corps.

3. Métier à filer selon la revendication 2, dans lequel le corps (5, 15, 55, 75) ou des parties de celui-ci sont faits dans un matériau flexible avec capacité de rappel et le corps (5, 15, 55, 75) possède une forme stable dans des conditions de pression atmosphérique et possède une forme variable lorsqu'un tirage d'aspiration ou une dépression est exercé.

4. Métier à filer selon l'une des revendications 2 et 3, dans lequel les moyens d'affichage possèdent un corps creux (5, 15, 55) dapte à changer de forme, dans l'espace creux duquel peut être exercé un tirage d'aspiration grâce auquel la forme du corps creux (5, 15, 55) peut varier et dans lequel la structure du corps creux (5, 15, 55) est telle que, en cas de diminution de la dépression ou du tirage d'aspiration, la forme du corps creux (5, 15, 55) peut varier en raison des forces de rappel qui s'exercent sur le corps creux (5, 15, 55).

5. Métier à filer selon la revendication 4, dans lequel le corps creux (5) prend la forme d'un soufflet de forme cylindrique avec capacité de rappel qui s'oppose à la dépression ou au tirage d'aspiration, si bien que, en cas de diminution de la dépression ou du tirage d'aspiration, le soufflet (5) peut se déployer dans la direction de l'axe du cylindre.

6. Métier à filer selon la revendication 4, dans lequel le corps creux (15) est un corps en forme de ballon qui possède une capacité de rappel qui s'oppose à la dépression ou au tirage d'aspiration, si bien que, en cas de diminution de la dépression ou du tirage d'aspiration, l'enveloppe du ballon peut se bomber vers l'extérieur.

7. Métier à filer selon l'une des revendications 2 et 3, dans lequel l'élément d'affichage (75) se présente sous la forme d'une membrane en forme de calotte et possède une capacité de rappel qui s'oppose à la dépression ou au tirage d'aspiration, si bien que, en cas de chute de la dépression ou du tirage d'aspiration au-dessou d'une valeur de seuil, la membrane (75) peut se retourner.

8. Métier à filer selon l'une des revendications 1 à 7, dans lequel le dispositif de compactage (21) comporte un tambour rotatif de compactage (26a, 26b) avec un espace creux ainsi qu'une surface périphérique qui forme la surface de compactage (27a, 27b) et qui possède des traversées (28a, 28b) et dans lequel le dispositif d'aspiration (9) comporte un insert d'aspiration (1) avec une ouverture d'aspiration (2) qui est introduite dans l'espace creux du tambour de compactage (26a, 26b) et qui y est montée à demeure, tandis que les moyens d'affichage de la dépression (10) sont montés sur l'insert d'aspiration (1) et que les éléments d'affichage (5) sont montés latéralement, en dehors du tambour de compactage (26a, 26b).

9. Métier à filer selon la revendication 8, dans lequel les moyens d'affichage de la dépression (10) sont disposés dans une extrémité antérieure de l'insert d'aspiration (1) en considérant la direction d'écoulement (17) du groupe de fibres (29a, 29b).

10. Dispositif d'aspiration (9) pour un dispositif pneumatique de compactage (21) d'un métier à filer, **caractérisé en ce que** le dispositif d'aspiration possède des moyens d'affichage de dépression (10, 16, 49, 59, 79) destinés à indiquer visuellement une dépression ou un tirage d'aspiration (8, 18, 48, 58, 78) diminuant au niveau du point de filage considéré et une puissance d'aspiration de compactage réduite de ce fait, dans lequel les moyens d'affichage de dépression (10, 16, 49, 59, 79) comportent un élément d'affichage (5, 15, 46, 55, 75) et des éléments de rappel agissant sur l'élément d'affichage, dans lequel la dépression exerce une force sur l'élément d'affichage (5, 15, 46, 55, 75) et les éléments de rappel exercent sur l'élément d'affichage (5, 15, 46, 55, 75) une force orientée dans le sens opposé à la dépression, et dans lequel la dépression et les moyens de rappel coopèrent ensemble de manière à ce que, en cas de diminution de la dépression ou du tirage d'aspiration ou en cas de chute de la dépression ou du tirage d'aspiration au-dessous d'une valeur de seuil, l'élément d'affichage (5, 15, 46, 55, 75) change de forme en raison de la force de rappel exercée par les moyens de rappel.

11. Moyens d'affichage de dépression (10,16,49, 59, 79) pour le dispositif d'aspiration (9) d'un dispositif pneumatique de compactage (21) d'un métier à filer, destinés à indiquer visuellement une dépression ou un tirage d'aspiration (8, 18, 48, 58, 78) diminuant au niveau du point de filage considéré et une puissance d'aspiration de compactage réduite de ce fait, dans lequel les moyens d'affichage de dépression (10, 16, 49, 59, 79) comportent un élément d'affichage (5, 15, 46, 55, 75) et des éléments de rappel agissant sur l'élément d'affichage, dans lequel la dépression exerce une force sur l'élément d'affichage (5, 15, 46, 55, 75) et les éléments de rappel exercent sur l'élément d'affichage (5, 15, 46, 55, 75) une force orientée dans le sens opposé à la dépression, et dans lequel la dépression et les moyens de rappel coopèrent ensemble de manière à ce que, en cas de diminution de la dépression ou du tirage d'aspiration ou en cas de chute de la dépression ou du tirage d'aspiration au-dessous d'une valeur de seuil, l'élément d'affichage (5, 15, 46, 55, 75) change de forme en raison de la force de rappel exercée par les moyens de rappel.
